# DEMANDE DE BREVET EUROPEEN

(11) **EP 4 738 027 A1**
(43) Date de publication de la demande: **06.05.2026**
(21) Numéro de dépôt: 24209952.1
(22) Date de dépôt: 30.10.2024
(51) Int. Cl.: G04B 19/26

(54) **MONTRE COMPRENANT UN MOUVEMENT HORLOGER COMPORTANT UN DISPOSITIF D'AFFICHAGE D'UNE PHASE DE TERRE**

(71) Demandeur: ETA SA Manufacture Horlogère Suisse, 2540 Grenchen (CH)
(72) Inventeur: KISSLING, Gregory, 2520 La Neuveville (CH); KELLER, Adrien, 2000 Neuchâtel (CH)
(74) Mandataire: ICB SA

(57) **Abrégé**

L'invention concerne une montre (10) comprenant un cadran (13) et un mouvement horloger (11) comportant un dispositif d'affichage de Terre, la montre (10) étant caractérisée en ce que le dispositif d'affichage de phases de Terre (12) comprend un afficheur (120) comprenant deux représentations graphiques de la Terre (121) diamétralement opposées de part et d'autre d'un axe de rotation de l'afficheur (120), l'afficheur (120) étant agencé en regard d'un guichet (130) réalisé dans le cadran (13) et présentant une forme telle qu'il est apte à masquer l'une des représentations graphiques de la Terre (121) lors de la rotation de l'afficheur (120), le dispositif d'affichage de phases de Terre (12) comporte un masque (122) entraîné en rotation par un l'organe d'entraînement (14) et interposé entre l'afficheur (120), l'afficheur (120) et le masque (122) étant entraînés selon des vitesses de rotation différentes.

## Description

### Domaine technique de l'invention

L'invention relève du domaine horloger et en particulier des dispositifs d'affichage d'une grandeur temporelle sur une pièce d'horlogerie.

Plus particulièrement, l'invention concerne un dispositif d'affichage d'une phase de Terre pour mouvement horloger d'une montre. Le dispositif d'affichage est capable d'indiquer quelle partie du globe terrestre est visible depuis la Lune, et notamment d'indiquer en particulier les phases de Terre telles qu'elles seraient perçues par un observateur depuis la Lune.

### Arrière-plan technologique

Dans le domaine horloger, en particulier en ce qui concerne les complications horlogères, il peut être recherché de proposer des affichages inattendus ou commémoratifs de sorte que l'aspect esthétique de la montre soit particulièrement distinctif et attractif. Les animations visuelles font partie des réponses apportées.

L'affichage de phases de Lune est bien connu du domaine horloger, de même que l'affichage de phases de Terre, c'est-à-dire l'affichage de la partie visible de la Terre depuis la Lune.

Les dispositifs d'affichage de phases de Lune ou de Terre complexifient considérablement le mouvement horloger dans lequel ils sont intégrés.

L'invention répond au besoin d'affichage d'une phase de Terre attractive.

### Résumé de l'invention

La présente invention a pour objectif de permettre d'indiquer simultanément, dans un unique guichet de cadran, la phase de la Terre et la partie de la surface de la Terre visible depuis un observateur tournant en orbite autour de la Lune.

L'invention concerne, à cet effet, une montre comprenant un cadran et un mouvement horloger comportant un dispositif d'affichage de Terre. Le dispositif d'affichage de phases de Terre comprend un afficheur présentant deux représentations graphiques de la Terre diamétralement opposées de part et d'autre d'un axe de rotation de l'afficheur. L'afficheur est agencé en regard d'un guichet réalisé dans le cadran et présentant une forme telle qu'il est apte à masquer l'une des représentations graphiques de la Terre lors de la rotation de l'afficheur. Le dispositif d'affichage de phases de Terre comporte en outre un masque entraîné en rotation par un l'organe d'entraînement et interposé entre l'afficheur, l'afficheur et le masque étant entraînés selon des vitesses de rotation différentes. Préférentiellement, le masque est entraîné selon une vitesse de rotation supérieure de celle de l'afficheur.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, l'axe de rotation de l'afficheur et celui du masque sont confondus.

Dans des modes particuliers de réalisation, le masque présente une zone opaque dont une partie de la périphérie définie deux lobes en forme d'arc de cercle, agencés de façon diamétralement symétriques l'un par rapport à l'autre La zone opaque est destinée à recouvrir, et donc à masquer, partiellement ou totalement la représentation graphique de la Terre, lors de la rotation du masque.

Dans des modes particuliers de réalisation, les zones transparente et opaque sont agencées l'une par rapport à l'autre de manière diamétralement opposée, de sorte que dans une première position angulaire du masque, une majorité de la zone transparente ou l'ensemble de ladite zone transparente est disposé en regard du guichet, et que dans une seconde position angulaire du masque dans laquelle le masque est orienté de 180 degrés par rapport à la première position angulaire, la zone opaque est en vis-à-vis de la totalité du guichet.

Dans des modes particuliers de réalisation, le masque est fixé à un tigeron d'un mobile d'entraînement de manière solidaire en rotation par le biais d'un canon de masque, le mobile d'entraînement comportant une roue d'entraînement par laquelle il est entraîné par l'organe d'entraînement. L'afficheur est fixé au tigeron de façon mobile en rotation par l'intermédiaire d'un canon d'afficheur, le canon d'afficheur comportant une roue de canon d'afficheur par laquelle il est relié à un pignon du mobile d'entraînement par l'intermédiaire d'un renvoi.

Dans des modes particuliers de réalisation, le masque et l'afficheur sont entraînés en rotation par un même organe d'entraînement formé par un moteur électrique destiné à être alimenté en énergie par une source d'électricité.

Dans des modes particuliers de réalisation, le masque et l'afficheur sont entraînés en mouvement par un même organe d'entraînement formé par un barillet cinématiquement relié à un organe régulateur.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue de face d'une montre comprenant un dispositif d'affichage d'une phase de Terre selon un exemple préféré de réalisation de l'invention,
- la figure 2 représente une vue éclatée en perspective de certains composants de la montre de la figure 1, et une vue de détail du dispositif d'affichage d'une phase de Terre,
- la figure 3 représente une vue en coupe selon l'axe A-A de la montre de la figure 1.

On note que les figures ne sont pas nécessairement dessinées à l'échelle pour des raisons de clarté.

### Description détaillée de l'invention

La présente invention concerne une montre 10 comprenant un mouvement horloger 11 comportant un dispositif d'affichage de phases de Terre 12.

La montre 10 est pourvue d'un cadran 13 dans lequel est réalisé un guichet 130 à travers lequel est destiné à apparaitre une phase de Terre, tel que visible sur la vue de face de la figure 1.

Le dispositif d'affichage de phases de Terre 12 comprend un afficheur 120 présentant deux représentations graphiques de la Terre 121 diamétralement opposées de part et d'autre d'un axe de rotation de l'afficheur 120. Plus spécifiquement, l'afficheur 120 est agencé de façon mobile en rotation par rapport au cadran 13 et en regard du guichet 130. Avantageusement, chacune des représentations graphiques de la Terre 121 peut représenter des hémisphères terrestres complémentaires, par exemple l'hémisphère Est et l'hémisphère Ouest.

Dans l'exemple de réalisation de l'invention représenté sur les figures, l'afficheur 120 est sous la forme d'un disque et le guichet 130 présente une forme sensiblement semi-circulaire, de sorte que le cadran 13 constitue un masque derrière lequel une partie de l'afficheur 120 est apte à se cacher lors de sa rotation.

Le dispositif d'affichage de phases de Terre 12 comporte en outre un masque 122 interposé entre l'afficheur 120 et le cadran 13, et agencé de manière mobile en rotation par rapport à l'afficheur 120 et par rapport au cadran 13 de sorte à pouvoir alternativement cacher et dévoiler l'une des représentations graphiques de la Terre 121. Comme le montrent les figures 2 et 3, l'axe de rotation de l'afficheur 120 et celui du masque 122 sont coaxiaux.

Préférentiellement, la représentation graphique de la Terre 121 est réalisée sur un fond dont l'aspect est identique à celui du masque 122. Par exemple, le fond et le masque 122 présentent une couleur unie identique.

Dans l'exemple préféré de réalisation de l'invention, et tel que le montre la figure 2, le masque 122 comprend une zone opaque 1220 dont une partie de la périphérie définie deux lobes en forme d'arc de cercle agencés de façon diamétralement symétriques l'un par rapport à l'autre. La zone opaque 1220 est destinée à recouvrir, et donc à masquer, partiellement ou totalement la représentation graphique de la Terre 121 lors de la rotation du masque 122, tel que visible sur la figure 1.

En outre, le masque 122 comporte également une zone transparente 1221, par exemple formée par une ouverture traversante ou par un matériau transparent, à travers laquelle l'afficheur 120 est destiné à être visible lors de la rotation du masque 122. Comme le montre la vue de détail de la figure 2, la partie de la périphérie de la zone opaque 1220 définissant les lobes est adjacente à la zone transparente 1221.

Les zones transparente 1221 et opaque 1220 sont agencées l'une par rapport à l'autre de manière diamétralement opposée, de sorte que dans une première position angulaire du masque 122, une majorité de la zone transparente 1221 ou l'ensemble de ladite zone transparente 1221 est disposé en regard du guichet 130, et de sorte que, dans une seconde position angulaire du masque 122, la zone opaque 1220 est en vis-à-vis de la totalité du guichet 130. Dans sa seconde position angulaire, le masque 122 est orienté de 180 degrés par rapport à sa première position angulaire.

En synthèse, comme visible sur la figure 1, lorsqu'un des lobes évolue en regard du guichet 130, il peut recouvrir partiellement ou totalement la représentation graphique de la Terre 121. Lors de sa rotation, le masque 122 provoque donc une variation de la surface visible de la représentation graphique de la Terre 121, et plus précisément en augmentant et en réduisant, de façon alternative, cette surface visible. Autrement dit, la représentation graphique de la Terre 121 apparaissant à travers le guichet 130 est progressivement successivement cachée et dévoilée par le masque 122.

En résumé, la rotation de l'afficheur 120 permet d'afficher la partie de la Terre visible depuis la Lune et la rotation du masque 122 par rapport à l'afficheur 120 permet d'afficher la phase de Terre, c'est-à-dire la portion de la Terre éclairée par le Soleil.

Ainsi, la présente invention permet, grâce à l'entraînement en rotation à la fois du masque 122 et de l'afficheur 120 à des vitesses de rotation différentes l'un de l'autre, de représenter la vision d'un observateur tournant en orbite autour de la Lune et regardant la Terre. Par conséquent, la montre 10 bénéficie d'une animation astronomique particulièrement attractive.

En particulier, dans l'exemple préféré de réalisation de l'invention, le masque 122 est entraîné selon une vitesse de rotation supérieure de celle de l'afficheur 120.

L'afficheur 120 et le masque 122 sont entraînés en rotation par un organe d'entraînement 14 formé, dans l'exemple de réalisation de l'invention représenté sur les figures, par un moteur électrique visible en particulier sur la vue en coupe de la figure 3. Le moteur électrique est destiné à être alimenté en énergie par une source d'électricité préférentiellement constituée par une pile électrique ou un accumulateur relié à une cellule solaire.

Dans un exemple de réalisation préféré, tel que visible sur la figure 3, le masque 122 peut être fixé à un canon de masque 1223, de manière immobile en rotation, lui-même solidaire en rotation avec un tigeron 151 d'un mobile d'entraînement 150. Le mobile d'entraînement 150 comporte une roue d'entraînement 152 par laquelle il est entraîné par l'organe d'entraînement 14. L'afficheur 120 est emmanché sur le tigeron 151 de façon mobile en rotation par l'intermédiaire d'un canon d'afficheur 1201. Le canon d'afficheur 1201 comporte une roue de canon d'afficheur 1202 par laquelle il est relié à un pignon du mobile d'entraînement 150 par l'intermédiaire d'un renvoi 16.

Comme indiqué précédemment, grâce aux caractéristiques de l'invention, la représentation graphique de la Terre 120 visible à travers le guichet 130 est destinée à représenter la Terre telle qu'elle est vue par un observateur tournant en orbite autour de la Lune. Préférentiellement, le dispositif d'affichage de phases de Terre 12 est configuré de sorte que l'afficheur 120 réalise un tour en deux heures. Par ailleurs, afin d'indiquer les phases de Terre, le masque 122 est entraîné en rotation de 6,1 degrés de plus par jour que l'afficheur 120. L'homme du métier peut, sans difficulté, concevoir des rouages présentant des rapports d'engrenages appropriés.

Dans un autre exemple de réalisation de l'invention, il est envisageable que l'afficheur 120 et le masque 122 soient reliés cinématiquement à une roue des heures solidaire de l'aiguille des heures. L'homme du métier peut également, sans difficulté, concevoir un rouage présentant des rapports d'engrenages appropriés.

Il y a lieu de noter que, pour des raisons de concision de la demande, les composants du mouvement horloger connus de l'homme du métier ne sont pas décrits dans le présent texte et n'apparaissent pas sur les figures.

En outre, de manière plus générale, il est à noter que les modes de mise en oeuvre et de réalisation considérés ci-dessus ont été décrits à titre d'exemples non limitatifs, et que d'autres variantes sont par conséquent envisageables.

Notamment, le masque 122 et l'afficheur 120 peuvent être entraînés en mouvement par deux moteurs électriques distincts destinés à être alimentés en énergie par une source d'électricité commune ou non.

Par ailleurs, alternativement, le masque 122 et l'afficheur 120 peuvent être entraînés en mouvement par un même organe d'entraînement formé par un barillet cinématiquement relié à un organe régulateur.

## Revendications

1. Montre (10) comprenant un cadran (13) et un mouvement horloger (11) comportant un dispositif d'affichage de Terre, la montre (10) étant **caractérisée en ce que** le dispositif d'affichage de phases de Terre (12) comprend un afficheur (120) présentant deux représentations graphiques de la Terre (121) diamétralement opposées de part et d'autre d'un axe de rotation de l'afficheur (120), l'afficheur (120) étant agencé en regard d'un guichet (130) réalisé dans le cadran (13) et présentant une forme telle qu'il est apte à masquer l'une des représentations graphiques de la Terre (121) lors de la rotation de l'afficheur (120), le dispositif d'affichage de phases de Terre (12) comportant, en outre, un masque (122) entraîné en rotation par un organe d'entraînement (14) et interposé entre l'afficheur (120), l'afficheur (120) et le masque (122) étant entraînés selon des vitesses de rotation différentes.

2. Montre (10) selon la revendication 1, dans laquelle le masque (122) est entraîné selon une vitesse de rotation supérieure de celle de l'afficheur (120).

3. Montre (10) selon la revendication 1 ou 2, dans laquelle l'axe de rotation de l'afficheur (120) et celui du masque (122) sont confondus.

4. Montre (10) selon l'une des revendications 1 à 3, dans laquelle le masque (122) présente une zone opaque (1220) dont une partie de la périphérie définie deux lobes en forme d'arc de cercle, agencés de façon diamétralement symétriques l'un par rapport à l'autre, la zone opaque (1220) étant destinée à recouvrir, et donc à masquer, partiellement ou totalement la représentation graphique de la Terre (121), lors de la rotation du masque (122).

5. Montre (10) selon la des revendication 4, dans laquelle les zones transparente et opaque sont agencées l'une par rapport à l'autre de manière diamétralement opposée, de sorte que dans une première position angulaire du masque (122), une majorité de la zone transparente (1221) ou l'ensemble de ladite zone transparente (1221) est disposé en regard du guichet (130), et que dans une seconde position angulaire du masque (122) dans laquelle le masque (122) est orienté de 180 degrés par rapport à la première position angulaire, la zone opaque (1220) est en vis-à-vis de la totalité du guichet (130).

6. Montre (10) selon l'une des revendications 1 à 5, dans laquelle le masque (122) est fixé à un tigeron (151) d'un mobile d'entraînement (150) de manière solidaire en rotation par le biais d'un canon de masque (1223), le mobile d'entraînement (150) comportant une roue d'entraînement (152) par laquelle il est entraîné par l'organe d'entraînement (14), l'afficheur (120) étant fixé au tigeron (151) de façon mobile en rotation par l'intermédiaire d'un canon d'afficheur (1201), le canon d'afficheur (1201) comportant une roue de canon d'afficheur (1202) par laquelle il est relié à un pignon du mobile d'entraînement (150) par l'intermédiaire d'un renvoi (16).

7. Montre (10) selon la revendication 1 à 6, dans laquelle le masque (122) et l'afficheur (120) sont entraînés en rotation par un même organe d'entraînement (14) formé par un moteur électrique destiné à être alimenté en énergie par une source d'électricité.

8. Montre (10) selon la revendication 1 à 5, dans laquelle le masque (122) et l'afficheur (120) sont entraînés en mouvement par un même l'organe d'entraînement (14) formé par un barillet cinématiquement relié à un organe régulateur.

9. Montre (10) selon la revendication 1 à 5, dans laquelle le masque (122) et l'afficheur (120) peuvent être entraînés en mouvement par deux moteurs électriques distincts destinés à être alimentés en énergie par une source d'électricité commune ou non.
